# EUROPÄISCHE PATENTSCHRIFT

(11) **EP 3 057 181 B1**
(45) Veröffentlichungstag und Bekanntmachung des Hinweises auf die Patenterteilung: **30.09.2020**
(21) Anmeldenummer: 16154534.8
(22) Anmeldetag: 05.02.2016
(51) Int. Cl.: H01R 13/46

(54) **KONTAKTANORDNUNG, ISOLATIONSHÜLSE UND VERWENDUNG EINES LASERS**
CONTACT ASSEMBLY, ISOLATION SLEEVE AND USE OF A LASER
SYSTEME DE CONTACT, DOUILLE D'ISOLATION ET UTILISATION D'UN LASER

(30) Priorität: 13.02.2015 DE 102015102132
(43) Veröffentlichungstag der Anmeldung: 17.08.2016
(73) Patentinhaber: Zoller & Fröhlich GmbH, 88239 Wangen im Allgäu (DE)
(72) Erfinder: FRÖHLICH, Christoph, 88239 Wangen (DE)
(74) Vertreter: Winter, Brandl, Fürniss, Hübner, Röss, Kaiser, Polte - Partnerschaft mbB

(56) Entgegenhaltungen:
- WO-A1-03/045616
- DE-C1- 3 314 295
- US-A- 4 677 734
- US-A1- 2005 117 211
- US-A1- 2008 113 565

## Beschreibung

Die Erfindung betrifft eine Kontaktanordnung gemäß dem Oberbegriff des Patentanspruchs 1, eine insbesondere für eine derartige Kontaktanordnung vorgesehene Isolationshülse und die Verwendung eines Lasers zur Ausbildung einer Informationsstruktur auf einer derartigen Kontaktanordnung oder Isolationshülse.

Aus der DE 33 14 295 C1 ist eine Aderendhülse bekannt, die zum Vercrimpen mit einem abisolierten Kabelende vorgesehen ist und bei der auf den Kunststoffkragen ein Kennzeichnungs- oder Informationsträger aufgesetzt werden kann. Dazu ist am Umfang des Kunststoffkragens eine Halterung ausgebildet, in die der Kennzeichnungsträger kraft- oder formschlüssig eingesetzt werden kann.

Nachteilig bei einer derartigen Lösung ist, dass ein erheblicher vorrichtungstechnischer Aufwand erforderlich ist, um den Kennzeichnungsträger am Kunststoffkragen zu befestigen. Für den Fall, dass die Aderendhülse ohne Kennzeichnungsträger verwendet wird, muss in der Regel eine gesonderte Aderendhülsenart ohne Halterung bereitgestellt werden, wie sie beispielsweise in der DE 91 17 167 U1 gezeigt ist. Bei der Konfektionierung müssen dann für gleiche Kabelquerschnitte unterschiedliche Aderendhülsenarten (einmal mit Halterung und einmal ohne Halterung) vorgesehen werden.

Aus der WO 03/045616 A1 ist eine Maschine zum Herstellen von Kabelbäumen bekannt, wobei eine Isolierschicht eines Drahtes mittels eines Lasers mit Informationen versehen werden kann.

Die US 2005/0117211 A1 und die US 4 677 734 A zeigen jeweils eine Methode zum Einbringen einer Informationsstruktur in eine Isolierschicht eines Kabels mittels eines Lasers.

Es ist aus der US 2008/0113565 A1 bekannt, Steckschlüsselaufsätze mit einer ringförmigen Hülse, mit einer darauf angebrachten Anzeige, zu versehen.

Bekannt sind auch Lösungen, bei denen die Kennzeichnungsträger nicht auf die Aderendhülse oder ein sonstiges Kontaktelement, sondern als eigener Clip kraftschlüssig auf den elektrischen Leiter oder das Kontaktteil aufgebracht werden. Auch bei einer derartigen Lösung ist ein erheblicher fertigungstechnischer Aufwand erforderlich, da sowohl die Kontaktelemente als auch die Clips bereitgestellt werden müssen.

Zur Überwindung dieser Nachteile sind auch Lösungen im Einsatz, bei denen bei der Konfektionierung in der Fertigungslinie ein Drucker, beispielsweise ein Tintenstrahldrucker oder ein Thermotransferdrucker vorgesehen ist, über den die Information/Kennzeichnung auf den vorbestimmten Bereich des elektrischen Leiters (Kabels) oder des Kontaktelementes aufgedruckt wird.

Problematisch bei einer derartigen Lösung ist jedoch, dass in der Fertigungslinie ein erheblicher Platzbedarf für den Drucker vorgesehen ist. Des Weiteren besteht die Gefahr, dass die Fertigungslinie und insbesondere die zu bedruckenden Bauteile durch Lösungsmittel, Farbe und dergleichen verschmutzt werden.

Dem gegenüber liegt der Erfindung die Aufgabe zugrunde, eine Isolationshülse und eine Kontaktanordnung mit einer derartigen Isolationshülse zu schaffen, die auf einfache Weise mit einer Kennzeichnung/Information versehen werden können.

Diese Aufgabe wird im Hinblick auf die Isolationshülse durch die Merkmalskombination des Patentanspruchs 1 und im Hinblick auf die Kontaktanordnung durch die Merkmalskombination des nebengeordneten Patentanspruchs 2 gelöst. Die in diesen Ansprüchen definierte Informationsstruktur kann mit einem Laser gemäß Patentanspruch 9 ausgebildet werden.

Erfindungsgemäß hat eine Isolationshülse für ein elektrisches Kontaktelement, das mit einem Leiter, vorzugsweise einem Kabelende verbunden ist, einen aus Kunststoff hergestellten Hülsenkörper, der mit einer Innenbohrung ausgeführt ist, die vom Leiter zumindest abschnittsweise durchsetzt ist. Der Kunststoff des Hülsenkörpers ist so ausgerüstet, dass am Hülsenumfang durch gerichtete Energiestrahlung und einer damit einhergehenden vorbestimmten Reaktion des Kunststoffmaterials eine farblich gegenüber dem sonstigen Kunststoffmaterial abgesetzte Informationsstruktur zur Vermittlung einer Information/Kennzeichnung ausgebildet werden kann. Dabei kann es sich beispielsweise um einen Farbumschlag oder eine Farbschattierung handeln.

D. h., durch die Energiestrahlung wird eine Art Beschriftung ausgebildet, die aus einer chemischen oder physikalischen Reaktion des Kunststoffmaterials resultiert, wobei diese Reaktion örtlich eng begrenzt ist, so dass der Informationsgehalt in der gewünschten Weise weitergegeben werden kann. Dabei erfährt der Kunststoff keine nennenswerte strukturelle oder geometrische Änderung, sondern es wird abschnittsweise lediglich ein Farbumschlag bzw. eine Farbgraduierung ausgebildet, die so präzise ist, dass auch komplexe Informationen, wie beispielsweise Bar Codes, Firmenlogos oder Positionskennzeichnungen eines Schaltschranks oder dergleichen ausgebildet werden können.

Erfindungsgemäß wird dem Kunststoffmaterial ein Kunststoffadditiv zugegeben, das im bestrahlten Bereich eine mit einer Umfärbung/Umgraduierung einhergehende Reaktion, vorzugsweise eine chemische Reaktion erfährt oder bewirkt. Diese chemische Reaktion kann beispielsweise eine Carbonisierung sein.

Erfindungsgemäß hat eine Kontaktanordnung eine Isolationshülse für ein elektrisches Kontaktelement, das mit einem Leiter, vorzugsweise einem Kabelende verbunden ist.

Das Kunststoffmaterial ist bei einem Ausführungsbeispiel relativ weich ausgelegt. Dabei kann beispielsweise eine Shore-Härte im Bereich von 40 bis 80, vorzugsweise 50 bis 60 Shore (A) vorgesehen werden.

Die Isolationshülse kann beispielsweise ein Kragen einer Aderendhülse sein, wie sie beispielsweise in der oben genannten DE 91 17 167 U1 dargestellt ist. Die Geometrie der Isolationshülse ist selbstverständlich nicht auf einen zylindrischen Körper begrenzt, sondern kann praktisch jedwede geeignete Hülsenform mit Abflachungen und dergleichen annehmen.

Die Information kann beispielsweise ein Logo oder eine Montage-/Klemmenposition einer Einheit sein, in der die Kontaktanordnung montiert ist.

Bei einem Ausführungsbeispiel ist das Kunststoffmaterial ein TPE (thermoplastisches Elastomer) sein.

Die Energiestrahlung kann durch einen Laser, vorzugsweise einen Beschriftungslaser mit einem 3D-Scannerspiegel erzeugt werden.

Wie erläutert, ist die Isolationshülse gemäß dem Patentanspruch 1 aus einem Kunststoffmaterial hergestellt, das mit einem Kunststoffadditiv ausgerüstet ist, das bei Energiestrahlung partiell, d. h., in relativ exakt vorbestimmten Bereichen eine vorbestimmte Informationsstruktur ausbildet. Diese Informationsstruktur ist eine flächige Struktur nach Art eines Drucks.

Teil der Erfindung ist auch die Verwendung eines Lasers, vorzugsweise eines Beschriftungslasers zur Ausbildung einer Informationsstruktur auf einer Kontaktanordnung oder einer Isolationshülse gemäß den vorstehenden Ausführungen. Selbstverständlich können jedoch auch andere Energiestrahlungen zur Ausbildung des Farbumschlags vorgesehen werden.

Bevorzugte Ausführungsbeispiele der Erfindung werden im Folgenden anhand schematischer Zeichnungen näher erläutert. Es zeigen:
- Figur 1: eine prinzipielle Darstellung einer erfindungsgemäßen Kontaktanordnung;
- Figur 2: eine Detaildarstellung der Kontaktanordnung gemäß Figur 1;
- Figur 3: eine als Seal ausgebildete Isolationshülse und
- Figur 4: eine als Aderendhülse ausgebildete Isolationshülse.

Figur 1 zeigt eine schematisierte Anordnung einer Kontaktanordnung 1, die beispielsweise in einem Schaltschrank oder dergleichen verbaut wird. Diese Kontaktanordnung 1 hat ein Kontaktelement 2, das mit einem elektrischen Leiter, beispielsweise einem Kabel 4 elektrisch verbunden ist. Beim dargestellten Ausführungsbeispiel erfolgt die Verbindung durch Vercrimpen eines abisolierten Kabelendes mit einer Crimphülse 6 des Kontaktelements 2. Vor dem Vercrimpen wird auf das dargestellte Ausführungsbeispiel gemäß Figur 1 eine Isolationshülse 8 aufgesetzt, die zunächst weg von dem genannten Kabelende nach hinten verschoben wird und dann nach dem Vercrimpen mit dem Kontaktelement 2 in die in Figur 1 dargestellte Anlageposition an das Kontaktelement 2 gebracht wird. In dieser Kontaktposition wird von der Isolationshülse 8 die Crimphülse 6 und der sich daran anschließende Bereich des Kontaktelements 2 überdeckt, so dass auch eine Abdichtung dieses Bereichs nach außen hin erfolgen kann.

Wie in Figur 1 angedeutet, wird mittels eines Lasers 10, vorzugsweise eines Beschriftungslasers (dargestellt ist ein Scannerspiegel des Lasers 10) ein Laserstrahl auf einen bestimmten Bereich, der beispielsweise abgeflacht sein kann, ein Laserstrahl 12 gerichtet, dessen Wirkbereich durch Verschwenken des Spiegels so gesteuert wird, dass eine vorbestimmte Information, beispielsweise ein Logo, ein Originalitätsnachweis oder eine technische Information, wie beispielsweise eine Klemmenposition in einem Schaltschrank oder dergleichen ausgebildet wird. Dem entsprechend ist der Fokusdurchmesser des Lasers 10 und dessen Steuerung so ausgelegt, dass sich auch feinste grafische Strukturen ausgebildet werden können.

Das Material der Isolationshülse 8 ist aus einem geeigneten Kunststoff, beispielsweise einem thermoplastischen Elastomer (TPE) ausgebildet, das mit Kunststoffadditiven versetzt ist, die bei Bestrahlung einen Farbumschlag oder eine Farbgraduierung bewirken. Diese Kunststoffadditive sind in der Darstellung gemäß Figur 1 mit dem Bezugszeichen 14 versehen. Diese können beim Herstellen, beispielsweise beim Spitzgießen der Isolationshülsen 8 dem eigentlichen Kunststoffmaterial zugemischt sein. Prinzipiell ist es auch möglich, diese Kunststoffadditive als Beschichtung oder dergleichen am Außenumfang der Isolationshülse 8 vorzusehen, wobei dies dann vorzugsweise nur in denjenigen Bereichen erfolgt, in denen die Information ausgebildet werden soll.

Je nach Orientierung des Laserstrahls werden die genannten Kunststoffadditive 14 durch die einfallende Laserenergie zu einer chemischen/physikalischen Reaktion angeregt. Diese Reaktion kann beispielsweise eine Carbonisierung sein, die zu einem Farbumschlag des verwendeten Kunststoffmaterials führt, wobei dieser Farbumschlag im Wesentlichen auf den Bereich begrenzt ist, der vom Laserstrahl 12 beaufschlagt ist.

Prinzipiell ist es auch möglich, das Kunststoffadditiv 14 in einer vorbestimmten Struktur, beispielsweise in Form eines Logos oder einer Originalitätskennzeichnung an der Hülse anzubringen, so dass diese Struktur bei Laserbestrahlung als Farbumschlag sichtbar wird. D. h., es kann eine Originalitätskontrolle dadurch erfolgen, dass ein bei normaler Beleuchtung neutrales Bauelement mit Laser bestrahlt wird und somit ein Originalteil aufgrund des eingebrachten Logos von einem Plagiat unterschieden werden kann.

Wie in Figur 2 angedeutet, kann der Laser 10, vorzugsweise ein Beschriftungslaser 10 so angesteuert werden, dass in dem bestrahlten Bereich 15 das erwähnte Logo oder die gewünschte Kennzeichnung ausgebildet wird.

Beim Ausführungsbeispiel gemäß Figur 1 hat die Isolationshülse 8 einen im Wesentlichen zylindrischen Grundkörper, der mit einer Innenbohrung 16 versehen ist, die vom Kabel 4 durchsetzt wird. Zum Kontaktelement hin ist die Innenbohrung 16 in Radialrichtung zu einem Aufnahmeraum 18 erweitert, in den dann ein Endabschnitt des Kontaktelements 2 und ein Teil der Crimphülse 6 eintaucht.

Die Erfindung ist jedoch nicht auf eine derartige Isolationshülse begrenzt, sondern es können auch anders ausgebildete Hülsen, wie beispielsweise die sogenannten "Seals" in der erfindungsgemäßen Weise mit Informationen versehen werden. Eine derartige Seal 20 hat gemäß Figur 3 einen Hülsenkörper 22 und einen sich daran anschließenden, radial erweiterten, vergleichsweise elastisch ausgebildeten Dichtkörper 24, der mit umlaufenden Rippen 26 versehen ist, über die eine Dichtwirkung durch radiale oder stirnseitige Anlage an ein Kontaktelement oder dergleichen herbeigeführt werden kann. Bei derartigen Seals 20 bietet es sich an, den Kennzeichnungsbereich 15 an dem Hülsenkörper 22 auszubilden.

Die Isolationshülse kann gemäß Figur 4 beispielsweise auch ein Kunststoffkragen 28 einer Aderendhülse 30 sein, der durch Spritzgießen mit der Crimphülse 6 verbunden ist. In Figur 4 dargestellt ist eine sogenannte Zwillingsaderendhülse, über die zwei Kabel mit einer gemeinsamen Crimphülse 6 versehen werden können. Dabei bietet es sich an, den Kennzeichnungsbereich 15 im Bereich des abgeflachten Teils des Kunststoffkragens 28 auszubilden.

Gemäß der Erfindung wird eine Isolationshülse alleine oder eine Isolationshülse einer Kontaktanordnung aus einem mit einem Kunststoffadditiv versetzten Kunststoffmaterial ausgebildet. Dieses Kunststoffmaterial ist so ausgelegt, dass es bei Einwirkung einer energetischen Strahlung partiell eine vorbestimmte Informationsstruktur ausbildet.

### Bezuqszeichenliste:

- 1: Kontaktanordnung
- 2: Kontaktelement
- 4: Kabel
- 6: Crimphülse
- 8: Isolationshülse
- 10: Laser
- 12: Laserstrahl
- 14: Kunststoffadditiv
- 15: Kennzeichnungsbereich
- 16: Innenbohrung
- 18: Aufnahmeraum
- 20: Seal
- 22: Hülsenkörper
- 24: Dichtkörper
- 26: Rippe
- 28: Kunststoffkragen
- 30: Aderendhülse

## Patentansprüche

1. Isolationshülse für ein elektrisches Kontaktelement (2), das mit einem Kabel (4) verbunden ist, die einen aus Kunststoff hergestellten Hülsenkörper (22) hat, der mit einer Innenbohrung (16) ausgeführt ist, die vom Kabel (4) zumindest abschnittsweise durchsetzt ist, wobei die Isolationshülse (8) eine Information trägt und der Kunststoff so ausgebildet ist, dass am Hülsenumfang durch gerichtete Energiestrahlung und einer damit einhergehenden Reaktion des Kunststoffmaterials eine farblich gegenüber dem sonstigen Kunststoffmaterial abgesetzte Informationsstruktur zur Vermittlung der in der Isolationshülse (8) getragenen Information ausbildbar ist, **dadurch gekennzeichnet, dass** dem Kunststoffmaterial ein Kunststoffadditiv (14) zugegeben ist, das im bestrahlten Bereich durch eine chemische oder physikalische Reaktion einen Farbumschlag oder eine Farbgraduierung erfährt oder bewirkt.

2. Kontaktanordnung mit einer Isolationshülse (8) nach Patentanspruch 1 für ein elektrisches Kontaktelement (2), das mit einem Leiter (4), vorzugsweise einem Kabelende verbunden ist.

3. Kontaktanordnung nach Patentanspruch 2, wobei die Reaktion eine Carbonisierung ist.

4. Kontaktanordnung nach einem der Patentansprüche 2 oder 3, wobei der Kunststoff eine Shore-Härte (A) im Bereich von 40 bis 80, vorzugsweise 50 bis 60 Shore hat.

5. Kontaktanordnung nach einem der Patentansprüche 2 bis 4, wobei die Isolationshülse (8) ein Kunststoffkragen (28) einer Aderendhülse (30) ist.

6. Kontaktanordnung nach einem der Patentansprüche 2 bis 5, wobei die Information ein Logo, ein Originalitätsnachweis oder ein Hinweis auf eine Montageposition ist.

7. Kontaktanordnung nach einem der Patentansprüche 2 bis 6, wobei der Kunststoff aus einem thermoplastischen Elastomer besteht.

8. Kontaktanordnung nach einem der Patentansprüche 2 bis 7, wobei das Kunststoffadditiv (14) dem Kunststoff beigemengt oder dieser mit dem Kunststoffadditiv (14) beschichtet ist.

9. Verwendung eines Lasers (10) zur Ausbildung einer Informationsstruktur auf einer Kontaktanordnung (1) gemäß einem der Patentansprüche 2 bis 8 bzw. einer Isolationshülse (8) gemäß Patentanspruch 1.

10. Verwendung nach Patentanspruch 9, wobei der Laser (10) ein Beschriftungslaser ist.

## Claims

1. Isolation sleeve for an electrical contact element (2) which is connected to a cable (4), which has a sleeve body (22) produced from plastic which is configured with an internal bore (16) through which the cable (4) passes at least in sections, wherein the isolation sleeve (8) carries information and the plastic is designed such that an information structure, which is offset in color with respect to the other plastic material, can be formed on the sleeve circumference by directed energy radiation and a reaction of the plastic material associated therewith in order to convey the information carried in the isolation sleeve (8), **characterized in that** a plastic additive (14) is added to the plastic material, wherein said additive undergoes or causes a color change or color gradation in the irradiated region by a chemical or physical reaction.

2. Contact assembly with an isolation sleeve (8) according to patent claim 1 for an electrical contact element (2) which is connected to a conductor (4), preferably a cable end.

3. Contact assembly according to patent claim 2, wherein the reaction is a carbonization.

4. Contact assembly according to one of patent claims 2 or 3, wherein the plastic has a Shore hardness (A) in the range of 40 to 80, preferably 50 to 60 Shore.

5. Contact assembly according to one of patent claims 2 to 4, wherein the isolation sleeve (8) is a plastic collar (28) of a ferrule (30).

6. Contact assembly according to one of patent claims 2 to 5, wherein the information is a logo, a proof of originality or an indication of an assembly position.

7. Contact assembly according to one of patent claims 2 to 6, wherein the plastic material consists of a thermoplastic elastomer.

8. Contact assembly according to one of patent claims 2 to 7, wherein the plastic additive (14) is added to the plastic or the latter is coated with the plastic additive (14).

9. Use of a laser (10) for forming an information structure on a contact assembly (1) according to one of patent claims 2 to 8 or an isolation sleeve (8) according to patent claim 1.

10. Use according to patent claim 9, wherein the laser (10) is a marking laser.

## Revendications

1. Douille d'isolation pour un élément de contact électrique (2) qui est connecté à un câble (4), qui présente un corps de douille (22) fabriqué à partir de matière plastique, qui est exécuté avec un alésage interne (16) qui est traversé au moins en partie par le câble (4), dans laquelle la douille d'isolation (8) porte une information et la matière plastique étant réalisée de sorte qu'à la périphérie de la douille, une structure d'information en contraste de couleur par rapport au matériau en matière plastique restant peut être réalisée par rayonnement ciblé d'énergie et une réaction qui l'accompagne du matériau en matière plastique, pour la transmission de l'information portée dans la douille d'isolation (8), **caractérisée en ce qu'**au matériau en matière plastique est ajouté un additif (14) pour matière plastique, qui provoque ou subit par une réaction physique ou chimique un changement de couleur ou une gradation de couleur dans la zone irradiée.

2. Système de contact comportant une douille d'isolation (8) selon la revendication 1 pour un élément de contact électrique (2) qui est connecté à un conducteur (4), de préférence à une extrémité de câble.

3. Système de contact selon la revendication 2, dans lequel la réaction est une carbonisation.

4. Système de contact selon l'une quelconque des revendications 2 ou 3, dans lequel la matière plastique présente une dureté Shore (A) dans la plage de 40 à 80, de préférence de 50 à 60 degrés Shore.

5. Système de contact selon l'une quelconque des revendications 2 à 4, dans lequel la douille d'isolation (8) est un collet (28) en matière plastique d'un embout de câble (30).

6. Système de contact selon l'une quelconque des revendications 2 à 5, dans lequel l'information est un logo, une preuve d'origine ou une indication d'une position de montage.

7. Système de contact selon l'une quelconque des revendications 2 à 6, dans lequel la matière plastique consiste en un élastomère thermoplastique.

8. Système de contact selon l'une quelconque des revendications 2 à 7, dans lequel l'additif (14) pour matière plastique est ajouté à la matière plastique ou cette dernière est revêtue avec l'additif (14) pour matière plastique.

9. Utilisation d'un laser (10) pour la réalisation d'une structure d'information sur un système de contact (1) selon l'une quelconque des revendications 2 à 8 ou sur une douille d'isolation (8) selon la revendication 1.

10. Utilisation selon la revendication 9, dans laquelle le laser (10) est un laser de marquage.
